# EUROPÄISCHE PATENTSCHRIFT

(11) **EP 2 128 381 B1**
(45) Veröffentlichungstag und Bekanntmachung des Hinweises auf die Patenterteilung: **22.02.2017**
(21) Anmeldenummer: 09005840.5
(22) Anmeldetag: 27.04.2009
(51) Int. Cl.: E01C 19/00, E21C 35/19, E21C 35/18, B25B 27/02, E02F 9/28

(54) **Werkzeug zur Demontage eines Meißels**
Tool for removing a cutting tool
Outil de démontage d'un burin

(30) Priorität: 26.05.2008 DE 102008025071
(43) Veröffentlichungstag der Anmeldung: 02.12.2009
(73) Patentinhaber: Wirtgen GmbH, 53578 Windhagen (DE)
(72) Erfinder: Hähn, Günter, 53639 Königswinter (DE); Lenz, Martin, 56276 Grossmaischeid (DE); Lehnert, Thomas, 56587 Oberraden (DE); Holl, Bernd, 53577 Neustadt/Wied (DE)
(74) Vertreter: Herrmann, Jochen

(56) Entgegenhaltungen:
- WO-A1-2005/005119
- DE-A1- 3 026 930
- DE-B3-102005 001 535
- DE-U1-202007 010 047
- US-A- 5 860 203

## Beschreibung

Die Erfindung betrifft ein Werkzeug für die Demontage eines Meißels, insbesondere aus einem Meißelhalter, mit einem Basisteil, das ein Stellglied aufnimmt, wobei das Stellglied einen Austreibdorn aufweist, und wobei das Stellglied verstellbar ist, und wobei das Stellglied mittelbar oder unmittelbar an einem Zylinder-Kolbensystem oder an einer elektromotorischen Einheit angekoppelt ist.

Solche Werkzeuge kommen beispielsweise bei Straßenfräsmaschinen, Recycler, Surface-Minern etc. zum Einsatz. Sie dienen zur Demontage von Meißeln, insbesondere Schaftmeißeln (Rundschaftmeißeln). Die Meißel sind dabei in Meißelaufnahmen geklemmt gehalten. Die Meißelaufnahmen sind üblicherweise als Durchgangsbohrungen ausgestaltet. Die Meißelhalter selbst sind auf der Oberfläche eines Fräswalzenrohres befestigt, insbesondere aufgeschweißt oder an Basisträgern auswechselbar festgelegt, die wiederum auf der Oberfläche eines Fräswalzenrohrs aufgeschweißt sind. Zur Erleichterung der Demontage der Meißel sind Werkzeuge bekannt, wie sie in der DE 296 23 508 U1 beschrieben sind.

Dieses Werkzeug weist zwei Hebelarme auf, die mittels eines Gelenks miteinander verbunden sind. Einer der Hebelarme bildet dabei einen Austreibdorn, der andere Hebel bildet ein Griffteil. Der Austreibdorn kann mit seinem freien Ende in die Meißelaufnahmen derart eingeführt werden, dass er endseitig am Meißelschaft des auszutreibenden Meißels anschlägt.

Das Werkzeug kann mit dem zweiten Hebel gegen eine Stützschulter auf dem Fräswalzenrohr gestellt werden. Der Meißel lässt sich dann mit einer Hebelverstellung aus der Meißelaufnahme ausschieben. Abschließend wird der Austreibdorn aus der Meißelaufnahme herausgefädelt. Das Hantieren mit dem Doppelhebel gestaltet sich im beengten Montageraum schwierig und ist zeitaufwendig. Darüber hinaus benötigt das Werkzeug eine Stützschulter auf der Fräswalze, die nicht immer verfügbar ist. Aus dem Stand der Technik sind auch Demontagewerkzeuge bekannt, die mit Abziehklauen an den Meißelkopf des Meißels angesetzt werden können. Dabei ist eine umlaufende Nut im Meißelkopf erforderlich, in die die Abziehklauen eingreifen. Mit diesen Werkzeugen kann eine Demontage der Meißel nicht mehr durchgeführt werden, wenn die Meißelköpfe so stark verschlissen sind, dass die Nut nicht mehr ausreichend vorhanden ist. Auch Meißel mit abgebrochenen Meißelköpfen können nicht demontiert werden. Solche Werkzeuge sind aus der DE 43 23 699 C2, der DE 32 23 761 A1, der DE 84 03 441 U1 und der US 6,526,641 B1 bekannt.

Ein weiteres Demontagewerkzeug ist aus der WO 2005/005119 A1 bekannt. Dieses Werkzeug weist einen Stellmotor auf, an dem ein Werkzeugwechsler angekoppelt ist. Ein Übertragungsglied des Werkzeugwechslers trägt einen Austreibdorn.

Ein weiteres Werkzeug ist in der DE 30 26 930 A1 beschrieben. Dieses Werkzeug weist einen Stützarm auf, der an dem Meißelhalter festgelegt werden kann. An den Stützarm ist ein Schwenkhebel angekoppelt, der einen Griff trägt. Der Meißelhalter trägt einen linear verstellbaren Stößel. Zur Demontage des Meißels wird der Schwenkhebel mit einem, dem Griff abgekehrten Hebelarm an den Stößel angesetzt. Infolge einer Verstellung des Griffs kann der Stößel verstellt und mit diesem der Meißel aus der Meißelaufnahme ausgeschoben werden. Der mit dem Meißelhalter verbaute Stößel bedingt einen zusätzlichen Teile- und Montageaufwand. Darüber hinaus erfordert er am Meißelhalter eine Bauraumvergrößerung, die bei modernen Präzisionsfräsen nicht akzeptabel ist.

Weiterhin erfordert diese Bauweise die Festlegung des Meißels in einer sacklochartigen Meißelaufnahme. Diese kann im Betriebseinsatz verschmutzen, was zu einem Systemausfall führt.

Es ist Aufgabe der Erfindung, ein Werkzeug der eingangs erwähnten Art zu schaffen, mit dem Meißel einfach und schnell gewechselt werden können.

Diese Aufgabe wird dadurch gelöst, dass das Stellglied mittelbar oder unmittelbar an einem fluidbeaufschlagten Zylinder-Kolbensystem oder an einer elektromotorischen Einheit angekoppelt ist. Der Zylinder kann z. B. ein Fluidzylinder, insbesondere ein Hydraulik-Zylinder sein, der über einen Ölkreislauf beaufschlagbar ist. Insbesondere lässt sich damit ein großer Druck auf den Kolben aufbauen und entsprechend große Kräfte auf das Stellglied übertragen. Auf diese Weise lassen sich Meißel ohne großen Kraftaufwand zuverlässig demontieren. Die elektromotorische Einheit kann z. B. eine Spindel-Mutter-Einheit sein, die von einem Elektromotor antreibbar ist.

Gemäß einer bevorzugten Ausgestaltungsvariante der Erfindung kann es vorgesehen sein, dass das Stellglied an dem Basisteil um eine ortsfeste Schwenklagerung schwenkbar gelagert ist. Das Basisteil kann dem Meißelhalter zugeordnet werden und über die ortsfeste Schwenklagerung lässt sich ein reproduzierbarer Austreibvorgang verwirklichen.

Wenn es vorgesehen ist, dass sich der Austreibdorn mit der Verstellbewegung des Stellglieds auf einer Bogenbahn bewegt, dann kann ein variierender Momentenverlauf verwirklicht werden. Beispielsweise kann bei entsprechender Werkzeugauslegung zu Beginn der Verfahrbewegung ein hohes Moment erzeugt werden, das sich dann kontinuierlich reduziert. Damit wird auf einfache Weise dem Erfordernis Rechnung getragen, wonach zu Beginn der Verfahrbewegung zunächst die Haftreibung zwischen dem Meißel und der Meißelaufnahme überwunden werden muss.

Bevorzugter Weise ist es vorgesehen, dass das Basisteil einen Stützabschnitt zur Abstützung unmittelbar an dem Meißelhalter oder mittelbar an dem Meißelhalter, z. B. an einer Verschleißscheibe aufweist. Durch die ortsfeste Zuordnung des Werkzeugs zum Meißelhalter kann auf zusätzliche Stützteile, beispielsweise Abdrückschulter auf dem Fräswalzenrohr verzichtet werden. Damit lässt sich auf dem Fräswalzenrohr eine kompakte Anordnung der einzelnen Meißelhalter verwirklichen und es ist kein zusätzlicher Aufwand erforderlich, wie dies beim Stand der Technik der Fall ist.

Bevorzugter Weise werden solche Stellen am Meißelhalter für die Abstützung verwendet, die keinem übermäßigen Verschleiß ausgesetzt sind, so dass das Werkzeug stets reproduzierbar angesetzt werden kann. Insbesondere bietet die Verschleißscheibe, die üblicherweise zwischen dem Meißelkopf und einer Auflagefläche des Meißelhalters angeordnet ist, einen solchen idealen Abstützpunkt.

Beispielsweise kann der Stützabschnitt an einem gabelförmigen Abdrückteil angeordnet sein. Mit dem gabelförmigen Abdrückteil kann das Werkzeug so an den Meißelhalter angesetzt werden, dass der Stützabschnitt seitlich des Meißelkopfs des Meißels zum liegen kommt. Hier kann der Stützabschnitt dann auf der Verschleißscheibe angreifen.

Gemäß einer bevorzugten Ausgestaltungsvariante der Erfindung kann es vorgesehen sein, dass das Basisteil beabstandet zu dem Stützabschnitt eine außen liegende Anschlagfläche zum ansetzten an den Meißelhalter aufweist. Mit dem Stützabschnitt und der Anschlagfläche kann eine definierte Zuordnung des Werkzeugs zum Meißelhalter erzeugt werden. Damit lässt sich das Werkzeug stets auf die gleiche Weise dem Meißelhalter zuordnen.

Eine denkbare Erfindungsvariante kann dadurch gekennzeichnet sein, dass das Basisteil eine Aufnahme aufweist, in der das Stellglied zwischen zwei, die Aufnahme begrenzenden Seitenwänden aufgenommen ist, und dass die Seitenwände Lageraufnahmen aufweisen, an denen das Stellglied schwenkbar gelagert ist.

Diese einfache konstruktive Gestaltung ermöglicht eine stabile Führung des Stellglieds zwischen den beiden Seitenwänden.

Eine weitere bevorzugte Erfindungsvariante sieht vor, dass die Verfahrbewegung des Stellglieds mittels wenigstens eines, am Basisteil angeordneten Anschlags begrenzt ist. Das Stellglied kann dann in seiner Verfahrbewegung begrenzt werden. Dabei lässt sich die Verfahrbewegung dann so steuern, dass ein Verklemmen des Steilglieds in einer seiner Endlagenstellungen nicht möglich ist.

In der Ausgangsstellung ist das Stellglied bei entsprechender Begrenzung mittels eines Anschlags so positioniert, dass ein leichtes Ansetzen an dem Meißelhalter möglich ist. Die Begrenzung der Stellbewegung des Stellglieds in der Demontageposition verhindert, dass das Stellglied in der Meißelaufnahme verklemmt.

Hierbei kann es insbesondere vorgesehen sein, dass das Stellglied aus seiner Ausgangsstellung heraus in die Demontagestellung bewegbar ist, und dass das Steilglied mittels eines Federelements in der Ausgangsstellung federvorgespannt gehalten ist. Diese Maßnahme stellt sicher, dass das Stellglied dann, wenn der Zylinder drucklos geschaltet ist in seiner Ausgangsstellung verharrt bzw. in diese zurückkehrt. Es versteht sich von selbst, dass z. B. durch die Verwendung eines doppelt wirkenden Zylinders auf die Federvorspannung verzichtet werden kann.

Um eine einfache und zuverlässige Bedienung des Werkzeugs auch an schwer zugänglichen Orten zu erreichen, kann es vorgesehen sein, dass das Basisteil mittelbar oder unmittelbar mittels eines Anschlussteils an ein Griffteil angekoppelt ist, und dass das Griffteil mittels einer Schwenklagerung gegenüber dem Basisteil verschwenkt ist. Gemäß einer bevorzugten Ausgestaltungsvariante der Erfindung kann es vorgesehen sein, dass der Austreibdorn an einen Hebelarm angeschlossen ist, der eine Kopplung für die schwenkbare Anbindung einer Kolbenstange aufweist, und dass der Hebel im Abstand zu der Kopplung schwenkbar gelagert ist.

Die Erfindung wird im Folgenden anhand mehrerer in den Zeichnungen dargestellten Ausführungsbeispielen näher erläutert. Es zeigen:
- Figur 1:: in Seitenansicht und im Teilschnitt einen Basisträger mit einem Meißelhalter, dem eine Werkzeug zugeordnet ist in einer ersten Betriebstellung;
- Figur 2:: die Darstellung gemäß Figur 1 in einer zweiten Betriebstellung;
- Figur 3:: die Darstellung gemäß Figur 1 in einer dritten Betriebstellung;
- Figur 4:: in perspektivischer Darstellung ein Adapter des in Figur 1 gezeigten Werkzeugs;
- Figur 5:: in Seitenansicht und im Teilschnitt den Basisträger und den Meißelhalter gemäß Figur 1, wobei dem Meißelhalter eine weitere Ausgestaltungsvariante eines Werkzeuges zugeordnet ist;
- Figur 6:: in Seitenansicht und im Teilschnitt den Basisträger und den Meißelhalter gemäß Figur 1, wobei dem Meißelhalter eine dritte Ausgestaltungsvariante eines Werkzeuges zugeordnet ist;
- Figur 7: in Seitenansicht und im Teilschnitt den Basisträger und den Meißelhalter gemäß Figur 1, wobei dem Meißelhalter eine vierte Ausgestaltungsvariante eines Werkzeuges zugeordnet ist und
- Figur 8: in Seitenansicht und im Teilschnitt ein Fräswalzenrohr mit einem daran befestigten Meißelhalter, wobei dem Meißelhalter eine fünfte Ausführungsvariante eines Werkzeuges zugeordnet ist.

Die Figur 1 zeigt ein Werkzeug 10 mit einem Griff 12. In den Griff 12 ist ein Akku integriert. Der Akku kann über zwei Stromkontakte 11 in einer entsprechenden Ladestation geladen werden. Der Akku dient zur Stromversorgung eines Elektromotors. Dieser Elektromotor ist in einem Ansatzgehäuse untergebracht, das an den Griff 12 angeschlossen ist. In diesem Ansatzgehäuse ist ein Zylinder 13 untergebracht. Der Zylinder 13 ist vorliegend als Hydraulikzylinder ausgebildet, so dass in das Ansatzgehäuse ein entsprechendes Hydraulik-Kreislaufsystem integriert ist. In dem Zylinder 13 ist ein Kolben zwischen zwei Endstellungen verschiebbar gelagert. Am Griff 12 ist ein Auslöser 12.1 angebaut. Dieser Auslöser 12.1 schließt einen Kontakt eines Stromkreises und aktiviert so den Elektromotor im Ansatzgehäuse. Der Elektromotor veranlasst in Verbindung mit dem Hydrauliksystem die Verstellung des Kolbens im Zylinder 13. Alternativ ist es auch denkbar, in den Griff 12 Leitungen zu integrieren, die zu Fluidanschlüssen am Griff 12 geführt sind. Die Fluidanschlüsse sind als Schnellkupplungen ausgebildet.

Sie können an Gegen-Kuppelstücke von Schläuchen angeschlossen werden. Die Schläuche können dabei beispielsweise von einem Hydrauliksystem einer Straßenfräsmaschine oder eines Surface-Miners abgehen. Die im Griff 12 integrierten Leitungen sind zu dem Zylinder 13 geführt. In dem Zylinder 13 ist wieder ein Kolben linear verstellbar untergebracht. Die Verstellbewegung des Kolbens kann mittels eines Ventils, der über einen Auslöser 12.1 am Griff 12 steuerbar ist geregelt werden. An den Zylinder 13 kann der in der Figur 4 gezeigte Adapter 20 angeschlossen werden. Dieser Adapter 20 wird unter Bezugnahme auf die Figuren 1 und 4 im Folgenden näher erläutert. Er weist ein Basisteil 20.1 auf. Das Basisteil 20.1 begrenzt mit zwei Seitenwänden 20.4 eine Aufnahme 20.2. In dieser Aufnahme 20.2 ist ein Stellglied 60 in Form eines Hebels verschwenkbar gelagert. Das Stellglied 60 weist einen Hebelarm 64 auf, an den ein Austreibdorn 65 einteilig angeschlossen ist. Der Austreibdorn 65 ist gebogen ausgeformt. Das freie Ende des Austreibdorns 65 ist konvex ballig gestaltet. Der Hebelarm 64 ist an seinem dem Austreibdorn 65 abgewandten Ende mit einer Bohrung versehen, die eine Lageraufnahme 63 bildet.

Diese Lageraufnahme 63 steht in Flucht mit entsprechenden Bohrungen in den Seitenwänden 20.4. Durch die fluchtenden Bohrungen und die Lageraufnahme 63 kann ein Lagerbolzen 20.6 hindurch geschoben und mittels Sicherungsringen gesichert werden, wie dies die Figur 4 veranschaulicht. Der Lagerbolzen 20.6 bildet eine Drehachse, die gemäß Figur 1 vertikal zur Bildebene steht. Im Bereich zwischen der Lageraufnahme 63 und der Anbindungsstelle des Austreibdorns 65 an dem Hebelarm 64 ist der Hebelarm 64 mit einer Kupplung 62 versehen. An diese Kupplung 62 kann eine Kolbenstange 14 mit ihrer Lageraufnahme 15 angeschlossen werden. Die Kolbenstange 14 trägt an ihrem der Lageraufnahme 15 abgewandten Ende einen Bund 16, wie dies die Figur 4 veranschaulicht. An das Basisteil 20.1 ist ein Anschlussteil 20.10 einteilig angeformt. Die Figur 1 veranschaulicht, dass das Anschlussteil 20.10 eine topfförmige Aufnahme aufweist, die über eine Durchgangsbohrung mit der Aufnahme 20.2 in räumlicher Verbindung steht. In die topfförmige Aufnahme ist ein Federelement 20.11 eingesetzt. Das Federelement 20.11 ist als Spiralfeder ausgebildet. Die Kolbenstange 14 ist durch die Spiralefeder hindurchgeführt, so dass das freie Ende der Kolbenstange 14 mit dem Stellglied 60 in Kontakt kommt.

Dabei kommt die Kolbenstange 14 mit ihrer Lageraufnahme 15 an der Kupplung 62 zum liegen. Der Hebelarm 64 weist im Bereich der Kupplung 62 zwei zueinander fluchtende Bohrungen auf, die auf die Lageraufnahme 15 in der Kolbenstange 15 ausgerichtet werden können.

Hierzu wird die Kolbenstange 14 mit ihrem Bund 16 gegen das, aus der topfförmigen Aufnahme herausragende Federende gestellt. Anschließend kann durch einen Druck auf den Bund 16 das Federelement 20.11 komprimiert werden, bis die Lageraufnahme 15 mit den Bohrungen der Kupplung 62 fluchtet. Durch die fluchtenden Bohrungen und die Lageraufnahme 15 kann ein Gelenkbolzen hindurch geschoben werden. Wie die Figur 4 veranschaulicht, sind in den Seitenwänden 20.4 kreisrunde Durchbrüche 20.5 vorhanden.

Der Hebelarm 64 kann mit seinen Bohrungen auf die Bohrungen in der Kupplung 62 ausgerichtet werden. Dann lässt sich der Gelenkbolzen durch die Durchbrüche 20.5 in die Bohrungen des Hebelarms 64 und durch die Lageraufnahme 15 hindurch schieben. Damit lässt sich eine einfache An- beziehungsweise Abkoppelung der Kolbenstange 14 durchführen. Im angekoppelten Zustand ist die Kolbenstange 14 in der in Figur 1 gezeigten Stellung federvorgespannt gehalten. Damit ist auch das Stellglied 60 in dieser Position festgelegt.

Mittels des Anschlussteils 20.10 kann der Adapter 20 mit dem Ansatzgehäuse verbunden werden. Dabei ist zwischen dem Anschlussteil 20.10 und dem Ansatzgehäuse eine Drehlagerung gebildet, so dass das Ansatzgehäuse gegenüber dem Basisteil 20.1 verdreht werden kann. Im montierten Zustand liegt die Kolbenstange 14 mit ihrem Bund 16 an dem im Zylinder 13 geführten Kolben an. Dabei ist der Kolben im Zylinder 13 in seiner, die Ausschiebposition bestimmenden Endlage angeordnet.

Wie die Figur 1 veranschaulicht, sind im Bereich der Aufnahme 20.2 des Basisteils 20.1 Anschläge 20.8 und 20.9 vorgesehen.

Diese Anschläge 20.8 und 20.9 dienen zur Begrenzung der Verstellbewegung des Stellglieds 60. Hierzu weist das Stellglied 60 entsprechende Gegenflächen auf, die mit den Anschlägen 20.8 und 20.9 in Anlage gebracht werden können. In der Figur 1 liegt das Stellglied 60 an dem Anschlag 20.8 an. In der Figur 3 liegt das Stellglied 60 an dem Anschlag 20.9 an.

Wie aus der Figur 4 ersichtlich ist, ist an das Basisteil 20.1 ein Abdrückteil 20.13 einteilig angeformt. Das Abdrückteil 20.13 ist gabelförmig ausgebildet und weist einen Stützabschnitt 20.14 auf.

Das vorstehend beschriebene Werkzeug 10 dient zur Demontage eines Meißels 50, der in einem Meißelhalter 40 aufgenommen ist. Der Meißelhalter 40 ist austauschbar in einem Basisträger 30 gehalten.

Der Basisträger 30 weist hierzu eine Steckaufnahme auf, die einen Steckansatz des Meißelhalters 40 aufnimmt. Mit seiner Klemmschraube 32 kann der Meißelhalter 40 an dem Basisträger 30 fixiert werden. Der Basisträger 30 besitzt eine konkave Stützfläche 31. Mit dieser kann er auf die Oberfläche eines Fräswalzenrohrs aufgesetzt und daran festgeschweißt werden. Der Meißelhalter 40 besitzt einen Ansatz 41, in den als Bohrung eine Meißelaufnahme 43 eingearbeitet ist. Die Meißelaufnahme 43 ist rückseitig mittels einer Ausnehmung 42 zugänglich. Der Meißel 50 ist vorliegend als Rundschaftmeißel ausgebildet. Er weist einen Meißelkopf auf, an den ein Meißelschaft 51 einteilig angeformt ist. Auf den Meißelschaft 51 ist eine Spannhülse aufgezogen. Die Spannhülse ist auf dem Meißelschaft 51 axial unverschiebbar, jedoch in Umfangsrichtung frei drehbar gehalten. Wie die Figur 1 veranschaulicht, ist der Meißel 50 mit seinem Meißelschaft 51 derart in die Meißelaufnahme 43 des Meißelhalters 40 eingesetzt, dass er darin mittels der Spannhülse geklemmt gehalten ist. Im eingesetzten Zustand stützt sich der Meißel 50 mit seinem Meißelkopf auf einer Verschleißschutzscheibe 54 ab, die auf den Meißelschaft 51 aufgezogen ist. Die Verschleißschutzscheibe 54 ist zwischen dem Meißelkopf und der Spannhülse angeordnet. Die Verschleißschutzscheibe 54 liegt mit ihrer dem Meißelkopf abgewandten Seite auf einer Stützfläche des Meißelhalters 40 an.

Im Betriebseinsatz kann der Meißel 50 mit seinem Meißelkopf auf der Verschleißschutzscheibe 54 rotieren. Dabei dreht sich auch der Meißelschaft 51 in der Spannhülse. Der Meißelkopf des Meißels 50 trägt in üblicher Weise eine Meißelspitze 52, beispielsweise bestehend aus Hartmetall.

Wenn der Meißel 50 seinen Verschleißzustand erreicht hat, muss er demontiert werden. Dabei kommt das in den Figuren beschriebene Werkzeug 10 zum Einsatz. Das Werkzeug 10 wird dabei auf den Meißelhalter 40 aufgesetzt, wobei das Abdrückteil 20.13 mit seinem Stützabschnitt 20.14 auf der Vorderseite der Verschleißschutzscheibe 54 anliegt. Das Andrückteil 20.13 kann selbstverständlich auch mittelbar oder unmittelbar an einer geeigneten, beliebigen Stelle des Meißelhalters 40 abgestützt sein.

Dabei sollte ein Formschluss in Montagerichtung des Meißels zwischen dem Abdrückteil 20.13 und dem Meißelhalter 40 hergestellt werden. Das Basisteil 20.1 weist weiterhin eine Anschlagfläche 20.7 auf, mit der sich das Basisteil 20.1 auf der Oberfläche des Meißelhalters 40 abstützt. Mittels der Anschlagfläche 20.7 und dem Stützabschnitt 20.14 kann eine definierte Zuordnung des Werkzeugs 10 zu dem Meißelhalter 40 bewirkt werden. Beim Ansetzen des Werkzeugs 10 an den Meißelhalter 40 taucht auch der Austreibdorn 65 durch die Ausnehmung 42 hindurch. Dabei ist das freie Ende des Austreibdorns 65 gegenüberliegend des freien Endes des Meißelschaftes 51 angeordnet. Das freie Ende des Meißelschaftes 51 bildet eine Stützfläche 53. Wenn das Werkzeug 10 in die in Figur 1 gezeigte Stellung verbracht ist, kann der Auslöser 12.1 am Griff 12 betätigt werden.

Mit der Betätigung des Auslösers 12.1 wird der Elektromotor im Ansatzgehäuse aktiviert. Dieser fördert Hydraulikflüssigkeit in den Zylinder 13, wodurch der Kolben im Zylinder 13 verschoben wird. Da der Kolben mittelbar oder unmittelbar an dem Bund 16 der Kolbenstange 14 anliegt, wird auch diese in die in Figur 2 gezeigte Positionen verstellt. Bei dieser Verstellbewegung wird auch das Federelement 20.11 komprimiert.

Mit der Verstellung der Kolbenstange 14 wird das Stellglied 60 um seine Lageraufnahme 63 verschwenkt. Dabei taucht dann das Stellglied 60 mit seinem Austreibdorn 65 in die Meißelaufnahme 43 derart ein, dass das freie Ende des Austreibdorns 65 mit der Stützfläche 53 am Meißelschaft 51 in Kontakt kommt. Mit der Verstellung des Stellglieds 60 wird der Meißel 50 aus der Meißelaufnahme 43 herausgeschoben. Dabei hält der Stützabschnitt 20.14 die Verschleißschutzscheibe 54 in Position. Demnach schiebt sich die Spannhülse in die zylindrische Bohrung der Verschleißschutzscheibe 54 ein. Die Spannhülse wird dabei radial nach innen komprimiert, wodurch ihre Spannwirkung teilweise kompensiert wird. Dadurch wird eine geringere Austreibkraft erforderlich. Die Stellbewegung des Stellglieds 60 ist mit dem Anschlag 20.9 begrenzt.

In dieser Endlagenstellung schaltet auch ein Schalter die Stromzufuhr zum Elektromotor im Ansatzgehäuse ab. Diese Betriebstellung ist in der Figur 3 gezeigt. Der Meißel 50 ist dabei komplett aus der Meißelaufnahme 43 heraus bewegt. Infolge der Stromlosschaltung des Elektromotors wird der Hydraulikdruck vom Kolben abgenommen.

Dann kann das Federelement 20.11 seine Vorspannung abbauen, wobei das Stellglied 60 entgegen dem Uhrzeigersinn in seine, in Figur 1 gezeigte Ausgangsstellung zurückbewegt wird. Dabei wird auch der Kolben in dem Zylinder 13 in seine Ausgangsstellung zurückbewegt. Das Werkzeug 10 lässt sich nun vom Meißelhalter 40 abnehmen, wodurch die Verschleißschutzscheibe 54 freigegeben wird. Der Meißel 50 kann abgenommen werden.

In den Figuren 5 bis 8 sind Werkzeugvarianten gezeigt. Bei den Darstellungen gemäß Figur 5 bis 7 entspricht das Wechselhaltersystem bestehend aus Basisträger 30, Meißelhalter 40 und Meißel 50 der Anordnung gemäß Figuren 1 bis 4. Die Figur 8 veranschaulicht, dass die erfindungsgemäßen Werkzeuge 10 nicht alleine auf den Einsatz bei diesen prinzipiell bekannten Wechselsystemen beschränkt ist. Vielmehr ist auch ein Einsatzfall denkbar, bei dem der Meißelhalter 40 unmittelbar auf einem Fräswalzenrohr F aufgeschweißt ist (siehe Schweißnaht 44).

Die Werkzeugausführung gemäß Figur 5 entspricht im Wesentlichen der Gestaltung des Werkzeuges gemäß Figuren 1 bis 4. Lediglich das Stellglied 60 ist unterschiedlich konstruiert. Dieses Stellglied 60 ist als ebenes Getriebe in Form eines bauraumsparenden Viergelenksystems ausgestaltet. Dabei sind zwei Hebel 61, 65.2 verwendet, die über Schwenklager 65.1, 65.4 an einen Austreibdorn 65 gelenkig angebunden sind. Dabei sind die Schwenkachsen senkrecht zur Bildebene ausgerichtet.

Dem Austreibdorn 65 abgekehrt ist der Hebel 61 über ein Schwenklager (Lagerbolzen 20.6) an die Kolbenstange 14 angeschlossen. Dieser Anschlussbereich entspricht dem Anschlussbereich der Kolbenstange 14 an das Stellglied 60 gemäß Figuren 1 bis 4. Auf die obigen Ausführungen wird Bezug genommen.

Der zweite Hebel 65.2 ist an seinem, dem Austreibdorn 65 abgewandten Ende über eine Schwenklagerung 65.3 an die Seitenwände 20.4 angekoppelt. Die Schwenkachsen stehen wieder senkrecht zur Bildebene. Die Figur 5 zeigt die Ausgangsstellung des Werkzeugs. Bei einer Betätigung des Auslösers 12.1 wird die Kolbenstange 14 in der Bildebene linear nach unten verschoben. Dabei werden die über den Austreibdorn 65 gekoppelten Hebel 61 und 65.2 synchron im Uhrzeigersinn geschwenkt. Gleichzeitig fährt der Austreibdorn 65 in die Meißelaufnahme 43 ein und schiebt den Meißel 50 an seiner Stützfläche 53 aus der Meißelaufnahme 43 unter Überwindung der Spannkraft der Spannhülse S aus.

Nach Erreichen der Ausschubstellung drückt das Federelement 20.11 das Stellglied 60 wieder in die in Figur 5 gezeigte Ausgangsposition.

Die Figur 6 zeigt eine weitere Werkzeugausführung, wobei der Adapter 20 wieder im Wesentlichen den Adaptern 20 gemäß den Werkzeugen 10 nach Figur 1 bis 5 entspricht. Es wird daher nur auf die unterschiedlichen Merkmale eingegangen und im Übrigen Bezug auf die obigen Ausführungen genommen. Das Anschlussteil 20.10 des Adapters 20 ist mit einer Aufnahme versehen, in die ein gebogenes Rohr 66.2 eingesetzt und darin gehalten ist. In diesem Rohr 66.2 ist ein biegeschlaffes Element 66.7, vorliegend eine Gliederkette, wie sie prinzipiell auch in der Antriebstechnik verwendet wird, eingesetzt. Die Gliederkette ist mit ihrem einen Ende an der Lageraufnahme 15 der Kolbenstange (14) schwenkbar befestigt. Am anderen Kettenende bildet das letzte Kettenglied den Austreibdorn 65. Figur 6 zeigt wieder die Werkzeugausgangsstellung. Bei einer Betätigung des Auslösers 12.1 wird die Kolbenstange (14) (nach unten) verschoben. Dabei fährt sie in einen zylindrischen Anschlussbereich des Rohres 66.2 ein.

Die Gliederkette wird in dem Rohr 66.2 verschoben, wobei das Rohr 66.2 ein Ausknicken der Gliederkette verhindert. Der Austreibdorn 65 stützt sich an der Stützfläche 53 des Meißels 50 ab und schiebt ihn aus der Meißelaufnahme 43 aus.

Wenn die Gliederkette in den Bereich der Meißelaufnahme 43 gelangt, verhindert diese ein Ausknicken. Nach Erreichen der Endstellung stellt das Federelement 20.11 das Stellglied 60 wieder in seine in Figur 6 gezeigte Ausgangslage.

Bei dem Werkzeug gemäß Figur 7 ist anstelle der Gliederkette ein Fluid 66.3, vorzugsweise eine Flüssigkeit im Rohr 66.2 eingefüllt. An der Kolbenstange 14 ist ein Kolben 66.1 mittels eines Kreuzkopfgelenkes angeschlossen. Der Kolben 66.1 dichtet mit seiner Außenkontur unter Zuhilfenahme eines Dichtringes an der Innenwandung des zylindrischen Bereiches des Rohrs 66.2 ab. In das andere Rohrende, das ebenfalls zylindrisch ausgeführt ist, ist ein zweiter Kolben 66.6 abgedichtet eingesetzt. Der Kolben 66.6 kann linear verstellt werden und trägt den Austreibdorn 65. Das Rohr 66.2 kann durch die Ausnehmung 42 in die Meißelaufnahme 43 eintauchen, so dass der Austreibdorn 65 der Stützfläche 53 des Meißels 65 gegenüberliegt. Bei einer Verstellung der Kolbenstange 14 wird der Kolben 66.1 in das Rohr 66.2 eingeschoben. Das Fluid 66.3 überträgt diese Stellbewegung auf den zweiten Kolben 66.6. Dabei schiebt der Austreibdorn 65 den Meißel 50 aus der Meißelaufnahme 43 aus. Bei einer Entlastung der Kolbenstange 14 drückt das Federelement 20.11 das Stellglied 60 in die Ausgangsstellung. Dabei wird der Kolben 66.1 nach oben gezogen. Über Vakuumbildung wird der zweite Kolben 66.6 vom Fluid 66.3 ebenfalls in seine Ausgangsstellung zurückgesaugt.

In der Figur 8 ist ein Werkzeug 10 gezeigt, bei dem im Griff 12 ein Elektromotor 66.8 integriert ist. Die Abtriebswelle 66.9 des Elektromotors 66.8 ist mit einer Spindel 66.11 ausgestattet. Dem Elektromotor 66.8 abgekehrt ist die Abtriebswelle mittels eines Kugellagers 66.10 drehbar im Adapter 20 festgelegt. Weiter ist im Adapter 20 zwischen den beiden Seitenwänden 20.4 das Stellglied 60 aufgenommen, das vorliegend die Form einer Scheibe aufweist. Das Stellglied 60 ist randseitig mit einer Verzahnung 66.12 versehen, die mit der Spindel 66.11 kämmt.

Das Stellglied 60 ist im Adapter 20 gehalten, wobei die Lageraufnahme 63 die Schwenkachse bildet. Das Stellglied 60 trägt den Austreibdorn 65, der einteilig und exzentrisch zur Lageraufnahme 63 angeformt ist.

Das Werkzeug 10 kann wieder mit dem Austreibdorn 65 durch die Ausnehmung 42 in die Meißelaufnahme 43 eingesetzt werden, so dass der Austreibdorn 65 der Stützfläche 53 des Meißels 50 gegenüberliegt. Bei einer Betätigung des Auslösers 12.1 am Griff 12 wird der Elektromotor 66.8 aktiviert. Dadurch wird die Abtriebswelle 66.9 in Drehbewegung versetzt. Die Spindel 66.11 dreht über die Verzahnung 66.12 das Stellglied 60 im Uhrzeigersinn. Über die Beabstandung der Verzahnung 66.12 zu der Schwenklagerung 53 wird ein ausreichend großer Hebelarm gebildet. Durch den Einsatz des Spindelgetriebes wird eine hohe Kraftuntersetzung ermöglicht. Der Austreibdorn 65 schiebt mit einer Verdrehung des Stellgliedes 60 den Meißel 50 aus der Meißelaufnahme 43 aus. Nach Erreichen der Ausschiebeendposition steuert der Elektromotor 66.8 um und wechselt die Drehrichtung bis das Stellglied 60 wieder seine in Figur 8 gezeigte Endposition erreicht hat. In dieser Stellung schaltet der Elektromotor 66.8 dann ab.

Es versteht sich, dass das beschriebene Werkzeug 10 auch bei unterschiedlichsten geeigneten Meißelhaltern 40 und Wechselhaltersystemen einsetzbar ist.

## Patentansprüche

1. Werkzeug (10) für die Demontage eines Meißels (50), insbesondere aus einem Meißelhalter (40), mit einem Basisteil (20.1), das ein Stellglied (60) aufnimmt, wobei das Stellglied (60) einen Austreibdorn (65) aufweist, und wobei das Stellglied (60) verstellbar ist,
und wobei das Stellglied (60) mittelbar oder unmittelbar an einem Zylinder-Kolbensystem (13, 14) oder an einer elektromotorischen Einheit angekoppelt ist,
**dadurch gekennzeichnet,**
**dass** sich der Austreibdorn (65) mit der Verstellbewegung des Stellglieds (60) auf einer Bogenbahn bewegt.

2. Werkzeug nach Anspruch 1,
**dadurch gekennzeichnet,**
**dass** das Stellglied (60) an dem Basisteil (20.1) um eine Schwenklagerung schwenkbar gelagert ist.

3. Werkzeug nach einem der Ansprüche 1 oder 2,
**dadurch gekennzeichnet,**
**dass** das Basisteil (20.1) einen Stützabschnitt (20.14) zur Abstützung an dem Meißelhalter (40) oder einer Verschleißschutzscheibe (54) aufweist.

4. Werkzeug nach Anspruch 3,
**dadurch gekennzeichnet,**
**dass** der Stützabschnitt (20.14) an einem gabelförmigen Abdrückteil (20.13) angeordnet ist.

5. Werkzeug nach Anspruch 3 oder 4,
**dadurch gekennzeichnet,**
**dass** das Basisteil (20.1) beabstandet zu dem Stützabschnitt (20.14) eine außenliegende Anschlagfläche (20.7) zum Ansetzen an dem Meißelhalter (40) aufweist.

6. Werkzeug nach einem der Ansprüche 1 bis 5,
**dadurch gekennzeichnet,**
**dass** das Basisteil (20.1) eine Aufnahme (20.2) aufweist, in der das Stellglied (60) zwischen zwei, die Aufnahme (20.2) begrenzenden Seitenwänden (20.4) aufgenommen ist, und
**dass** die Seitenwände (20.4) Lageraufnahmen 63 aufweisen, an denen das Stellglied (60) schwenkbar gelagert ist.

7. Werkzeug nach einem der Ansprüche 1 bis 6,
**dadurch gekennzeichnet,**
**dass** die Verfahrbewegung des Stellgliedes (60) mittels wenigstens eines am Basisteil (20.1) angeordneten Anschlages (20.9 oder 20.8) begrenzt ist.

8. Werkzeug nach einem der Ansprüche 1 bis 7,
**dadurch gekennzeichnet,**
**dass** das Stellglied (60) aus einer Ausgangsstellung heraus in die Demontagestellung bewegbar ist, und
**dass** das Stellglied (60) mittels eines Federelementes (20.11) in der Ausgangsstellung federvorgespannt gehalten ist.

9. Werkzeug nach einem der Ansprüche 1 bis 8,
**dadurch gekennzeichnet,**
**dass** das Basisteil (20.1) mittelbar oder unmittelbar mittels eines Anschlussteils (20.10) an ein Griffteil (12) angekoppelt ist, und
**dass** das Griffteil (12) mittels einer Schwenklagerung gegenüber dem Basisteil (20.1) verschwenkbar ist.

10. Werkzeug nach einem der Ansprüche 1 bis 9,
**dadurch gekennzeichnet,**
**dass** der Austreibdorn (65) an einen Hebelarm (61) angeschlossen ist, der eine Kupplung (62) für die schwenkbare Anbindung einer Kolbenstange (14) aufweist, und
**dass** der Hebel (61) im Abstand zu der Kupplung (62) schwenkbar gelagert ist.

11. Werkzeug nach einem der Ansprüche 1 bis 10,
**dadurch gekennzeichnet,**
**dass** der Austreibdorn (65) mittels eines Getriebes des Stellgliedes (60) antreibbar ist.

12. Werkzeug nach einem der Ansprüche 1 bis 11,
**dadurch gekennzeichnet,**
**dass** der Austreibdorn (65) mittels eines ebenen Getriebes des Stellgliedes (60) angetrieben ist.

13. Werkzeug nach Anspruch 11,
**dadurch gekennzeichnet,**
**dass** das ebene Getriebe ein Parallelogramm-Viergelenk-System ist.

14. Werkzeug nach einem der Ansprüche 1 bis 13,
**dadurch gekennzeichnet,**
**dass** der Austreibdorn (65) an ein biegeschlaffes Element (66.7), insbesondere an eine Kette angekoppelt ist, und
**dass** das biegeschlaffe Element (66.7) in einer Führung, insbesondere in einem Rohr (66.2) ausknicksicher geführt ist.

15. Werkzeug nach Anspruch 14,
**dadurch gekennzeichnet,**
**dass** der Austreibdorn (65) von einem Kettenglied des als Kette ausgebildeten biegschlaffen Elementes (66.7) gebildet ist.

16. Werkzeug nach einem der vorhergehenden Ansprüche,
**dadurch gekennzeichnet,**
**dass** der Austreibdorn 65 mittels eines Fluids (66.3) verstellbar ist.

## Claims

1. Tool (10) for dismantling a chisel (50), in particular from a chisel holder (40), with a base part (20.1) which accommodates an actuating element (60), wherein the actuating element (60) comprises an expulsion mandrel (65), and wherein the actuating element (60) is adjustable, and wherein the actuating element (60) is indirectly or directly coupled to a cylinder-piston system (13, 14) or to an electromotor unit,
**characterized in that**
the expulsion mandrel (65) moves on a curved path with the adjusting movement of the actuating element (60).

2. Tool according to claim 1,
**characterized in that**
the actuating element (60) is mounted to pivot about a pivot bearing on the base part (20.1).

3. Tool according to claim 1 or 2,
**characterized in that**
the base part (20.1) has a support section (20.14) for support on the chisel holder (40) or a wear-protection disc (54).

4. Tool according to claim 3,
**characterized in that**
the support section (20.14) is arranged on a fork-shaped pressing part (20.13).

5. Tool according to claim 3 or 4,
**characterized in that**
the base part (20.1) has an external stop surface (20.7) spaced apart from the support section (20.14) for attachment to the chisel holder (40).

6. Tool according to one of the claims 1 to 5,
**characterized in that**
the base part (20.1) has a receptacle (20.2) in which the actuating element (60) is accommodated between two side walls (20.4) that delimit the receptacle (20.2), and
the side walls (20.4) have bearing receptacles (63) on which the actuating member (60) is pivotally mounted.

7. Tool according to one of the claims 1 to 6,
**characterized in that**
the travel movement of the actuating element (60) is limited by means of at least one stop (20.9 or 20.8) arranged on the base part (20.1).

8. Tool according to one of the claims 1 to 7,
**characterized in that**
the actuating element (60) is movable from an initial position into the dismantling position, and
that the actuating element (60) is spring-biased in the initial position by means of a spring element (20.11).

9. Tool according to one of the claims 1 to 8,
**characterized in that**
the base part (20.1) is indirectly or directly coupled to a handle part (12) by means of a connecting part (20.10), and
that the handle part (12) may be pivoted with respect to the base part (20.1) by means of a pivot bearing.

10. Tool according to one of the claims 1 to 9,
**characterized in that**
the expulsion mandrel (65) is connected to a lever arm (61), which has a coupling (62) for the pivotable connection of a piston rod (14), and
that the lever arm (61) is pivotally mounted at a distance from the coupling (62).

11. Tool according to one of the claims 1 to 10,
**characterized in that**
the expulsion mandrel (65) may be driven by means of a transmission of the actuating element (60).

12. Tool according to one of the claims 1 to 11,
**characterized in that**
the expulsion mandrel (65) is driven by means of a planar transmission of the actuating element (60).

13. Tool according to claim 11,
**characterized in that**
the planar transmission is a parallelogram four-bar system.

14. Tool according to one of the claims 1 to 13,
**characterized in that**
the expulsion mandrel (65) is coupled to a flexible element (66.7), in particular to a chain, and
that the flexible element (66.7) may be guided kink-proof in a guide, in particular in a pipe (66.2).

15. Tool according to claim 14,
**characterized in that**
the expulsion mandrel (65) is formed by a chain link of the flexible element (66.7) that is designed as a chain.

16. Tool according to one of the preceding claims,
**characterized in that**
the expulsion mandrel 65 may be adjusted by means of a fluid (66.3).

## Revendications

1. Outil (10) pour le démontage d'un burin (50), en particulier à partir d'un porte-burin (40), avec une partie de base (20.1) qui loge un actionneur (60), l'actionneur (60) présentant un mandrin d'extraction (65), et l'actionneur (60) étant réglable,
et l'actionneur (60) étant accouplé indirectement ou directement à un système cylindre-piston (13, 14) ou à une unité électromotrice,
**caractérisé en ce que**
le mandrin d'extraction (65) se déplace sur une trajectoire arquée avec le mouvement de réglage de l'actionneur (60).

2. Outil selon la revendication 1,
**caractérisé en ce que**
l'actionneur (60) est supporté en pivotement sur la partie de base (20.1) autour d'un support pivotant.

3. Outil selon l'une des revendications 1 ou 2,
**caractérisé en ce que**
la partie de base (20.1) présente un tronçon d'appui (20.14) pour l'appui sur le porte-burin (40) ou sur une rondelle anti-usure (54).

4. Outil selon la revendication 3,
**caractérisé en ce que**
le tronçon d'appui (20.14) est disposé sur une pièce de pression (20.13) en forme de fourche.

5. Outil selon la revendication 3 ou 4,
**caractérisé en ce que**,
à distance du tronçon d'appui (20.14), la partie de base (20.1) présente une face de butée (20.7) située extérieurement en vue de la pose sur le porte-burin (40).

6. Outil selon l'une des revendications 1 à 5,
**caractérisé en ce que**
la partie de base (20.1) présente un logement (20.2) dans lequel l'actionneur (60) est logé entre deux parois latérales (20.4) limitant le logement (20.2), et
**en ce que** les parois latérales (20.4) présentent des logements de support (63) sur lesquels l'actionneur (60) est supporté en pivotement.

7. Outil selon l'une des revendications 1 à 6,
**caractérisé en ce que**
le mouvement de déplacement de l'actionneur (60) est limité au moyen d'au moins une butée (20.9 ou 20.8) disposée sur la partie de base (20.1).

8. Outil selon l'une des revendications 1 à 7,
**caractérisé en ce que**
l'actionneur (60) peut être déplacé vers la position de démontage à partir d'une position initiale, et
**en ce que** l'actionneur (60) est retenu dans la position initiale en étant pré-tendu par ressort au moyen d'un élément de ressort (20.11).

9. Outil selon l'une des revendications 1 à 8,
**caractérisé en ce que**
la partie de base (20.1) est accouplée à une partie de poignée (12) indirectement ou directement au moyen d'une partie de raccordement (20.10), et
**en ce que** la partie de poignée (12) peut pivoter par rapport à la partie de base (20.1) au moyen d'un support pivotant.

10. Outil selon l'une des revendications 1 à 9,
**caractérisé en ce que**
le mandrin d'extraction (65) est raccordé à un bras de levier (61) qui présente un accouplement (62) pour le rattachement pivotant d'une tige de piston (14), et
**en ce que** le levier (61) est supporté de façon pivotante à distance de l'accouplement (62).

11. Outil selon l'une des revendications 1 à 10,
**caractérisé en ce que**
le mandrin d'extraction (65) peut être entraîné au moyen d'un engrenage de l'actionneur (60).

12. Outil selon l'une des revendications 1 à 11,
**caractérisé en ce que**
le mandrin d'extraction (65) est entraîné au moyen d'un engrenage plat de l'actionneur (60).

13. Outil selon la revendication 11,
**caractérisé en ce que**
l'engrenage plat est un système à parallélogramme à quatre articulations.

14. Outil selon l'une des revendications 1 à 13,
**caractérisé en ce que**
le mandrin d'extraction (65) est accouplé à un élément (66.7) souple en flexion, en particulier à une chaîne, et
**en ce que** l'élément (66.7) souple en flexion est guidé, en étant protégé contre le flambage, dans un guidage, en particulier dans un tube (66.2).

15. Outil selon la revendication 14,
**caractérisé en ce que**
le mandrin d'extraction (65) est formé d'un maillon de chaîne de l'élément (66.7) souple en flexion constitué en tant que chaîne.

16. Outil selon l'une des revendications précédentes,
**caractérisé en ce que**
le mandrin d'extraction (65) est réglable au moyen d'un fluide (66.3).
